# EUROPÄISCHE PATENTSCHRIFT

(11) **EP 1 117 861 B1**
(45) Veröffentlichungstag und Bekanntmachung des Hinweises auf die Patenterteilung: **06.11.2002**
(21) Anmeldenummer: 99942920.2
(22) Anmeldetag: 26.08.1999
(51) Int. Cl.: D06B 15/04, F26B 13/30

(54) **VORRICHTUNG ZUM ENTFEUCHTEN EINER WARENBAHN**
DEVICE FOR DEHUMIDIFYING A WEB OF ENDLESS FABRIC
DISPOSITIF DE DESHUMIDIFICATION D'UNE BANDE DE MATERIAU

(30) Priorität: 30.09.1998 DE 19844801
(43) Veröffentlichungstag der Anmeldung: 25.07.2001
(73) Patentinhaber: Eduard Küsters Maschinenfabrik GmbH & Co. KG, 47805 Krefeld (DE)
(72) Erfinder: KURSCHATKE, Wolfgang, D-47807 Krefeld (DE)
(74) Vertreter: Palgen, Peter, Dr.
(86) Internationale Anmeldenummer: EP9906255
(87) Internationale Veröffentlichungsnummer: WO00018998

(56) Entgegenhaltungen:
- DE-A- 1 917 758
- DE-A- 4 103 040
- US-A- 4 447 924

## Beschreibung

Die Erfindung bezieht sich eine Vorrichtung nach dem Oberbegriff des Anspruchs 1.

Das Verfahren, eine für Luft oder ein sonstiges Gas zumindest teilweise durchlässige Warenbahn durch Hindurchsaugen von Luft oder Gas an einem Saugschlitz zu entfeuchten, ist altbekannt. Ein Beispiel einer solchen Vorrichtung geht aus der US-PS 4 447 924 hervor. Es ist hierbei eine über die Breite der Warenbahn reichende Saugkammer vorhanden, die auf der der Warenbahn zugewandten Seite einen Saugschlitz bildet, der durch feststehende Ränder des Saugschlitzes begrenzt ist. Die Warenbahn wird über einen solchen Saugschlitz, der einige Millimeter Breite aufweist, hinübergezogen, wobei sie sich auf den Rändern gleitend gegen die durch den Saugdruck entstehenden Kräfte abstützt. Je intensiver die Saugwirkung, desto höher die Reibungskräfte an den Rändern des Saugschlitzes, die durch eine entsprechend erhöhte Zugspannung in der Warenbahn überwunden werden müssen.

Manche Waren, insbesondere Gewirke, vertragen keine hohen Längszugspannungen. Es ist daher schon frühzeitig versucht worden, die Reibung an dem Saugschlitz zu überwinden, indem mit der Bahn ein Drahtgewebe über den Saugschlitz laufengelassen wird, welches die Warenbahn über den Saugschlitz hinweg geleitet und die zur Überwindung der Reibung an den Rändern des Saugschlitzes erforderlichen Kräfte in Gestalt von Zugspannungen aufnehmen kann, ohne daß die Warenbahn davon betroffen ist. Derartige weiterentwickelte Vorrichtungen sind Gegenstand der DE 24 03 815 A1.

Ein Nachteil derartiger Vorrichtungen ist aber, daß der Saugquerschnitt durch das Drahtgewebe eingeschränkt wird und an den Stellen der Drähte von der Saugwirkung praktisch nicht erfaßte Bereiche verbleiben, wodurch der Entfeuchtungseffekt erniedrigt wird. Dies fällt besonders ins Gewicht, wenn der Saugschlitz eine geringe Breite hat und die Warenbahn der Saugwirkung nur kurze Zeit ausgesetzt ist.

In der DE 41 03 040 A1 ist eine Entfeuchtungsvorrichtung dargestellt, bei welcher die Warenbahn über einen Umschlingungsbereich von etwa 60° über eine gelochte Trommel geführt ist, die im Inneren unter Unterdruck steht. Der Umschlingungsbereich ist durch zwei von außen an der gelochten Trommel anliegende Walzen begrenzt. Auch hier ist jedoch der Entfeuchtungseffekt beeinträchtigt, weil an den Stellen zwischen den Löchern keine wesentliche Saugwirkung zu verzeichnen ist.

Dem Oberbegriff liegt die Vorrichtung nach der DE 19 17 758 A1 zugrunde, bei der die "schmale Zone" durch einen Saugschlitz zwischen zwei drehbar gelagerten sich nicht berührenden gleichsinnig umlaufenden Walzen gebildet ist, über die die Warenbahn auf der gleichen Seite geführt ist. Auf der Warenbahn und den Walzen sitzt eine dritte Walze, die perforiert oder aus einzelnen Scheiben ausgeführt sein kann. Unter dem Spalt zwischen den Walzen ist ein Saugkasten angeordnet.

Nachteilig ist auch hierbei, daß die Saugwirkung über die Fläche der Bahn nicht gleichmäßig ist.

Der Erfindung liegt die Aufgabe zugrunde, bei einer gattungsgemäßen Vorrichtung die Entfeuchtungswirkung zu verbessern.

Diese Aufgabe wird durch die Vorrichtung nach Anspruch 1 gelöst.

Durch die Abstützung auf den die Zone begrenzenden Walzen ergeben sich zwei Aspekte: der eine Aspekt besteht darin, daß die Warenbahn auf einer größeren Strecke - in Längsrichtung der Warenbahn gesehen, nämlich auf der Übergangsstrecke zwischen den Anlagebereichen auf den beiden Walzen -, frei, d.h. ohne Einschränkung des Saugquerschnitts durch Perforationen oder dergleichen dem Druckunterschied ausgesetzt ist. Aus geometrischen Gründen hat diese Übergangsstrecke eine gewisse Länge, die weit über der üblichen Breite der Saugschlitze von einigen Millimetern liegt. Das Material der Warenbahn wird auf diese Weise über eine längere Zeit der durch den Druckunterschied entstehenden Durchströmung ausgesetzt und auf diese Weise durchgreifender entfeuchtet. Die Luft und/oder das sonstige atmosphärische Gas gelangen in der ganzen Zone, in der die Warenbahn frei von der einen auf die andere Walze übergeht, auf die Oberseite der Warenbahn und haben in der ganzen Ausdehnung der Zone Gelegenheit, die Warenbahn in Richtung auf den Raum niedrigen Drucks zu durchströmen. Als "atmosphärisches Gas" soll ein solches verstanden sein, welches die Atmosphäre oberhalb der Warenbahn in der Zone bildet. Das kann also außer Luft auch z.B. Stickstoff oder Dampf und ein Gemisch aus diesen sein. Der andere Aspekt betrifft die Vermeidung von Längsspannungen durch die rollende Abstützung auf den mitlaufenden Walzen, durch die keine Reibungskräfte auftreten und in der Warenbahn keine großen Kräfte erforderlich sind, um sie über die "Zone", die den früheren Saugschlitz entspricht, hinwegzubringen.

Für die Durchströmung der Warenbahn in der Zone ist an sich nur das Vorhandensein eines Druckunterschiedes unabhängig von der Höhe der beteiligten Drücke maßgeblich. Bei der bevorzugten Ausführungsform gemäß Anspruch 2 ist jedoch der eine Druck der Atmosphärendruck und der andere Druck ein durch eine Saugpumpenanordnung demgegenüber erniedrigter Druck.

Anspruch 3 ist auf eine zweckmäßige Anordnung des Saugkastens gerichtet. Zusammen mit der Anordnung des Tauchbeckens unter der ersten Walze, der Anordnung der Quetschwalze oberhalb der ersten Walze und der Anordnung des Saugkastens an der Seite des Tauchbeckens ergibt sich hierbei eine überaus kompakte Anordnung der Komponenten der Entfeuchtungsvorrichtung.

Es empfiehlt sich gemäß Anspruch 4, daß die beiden, die Zone begrenzende Walzen angetrieben sind, und zwar grundsätzlich mit der gleichen Umfangsgeschwindigkeit. Dabei sind aber geringe Geschwindigkeitsunterschiede zugelassen, zum Beispiel eine Voreilung der zweiten Walze, um eine gewisse Streckung der Warenbahn in der Zone herbeizuführen oder ein Unterschied, um eine in der Zone durch die Entfeuchtung eintretende Streckung oder Schrumpfung der Warenbahn auszugleichen.

Es empfiehlt sich, die Warenbahn vor dem Erreichen der Zone abzuquetschen, um etwaige Oberflächenfeuchtigkeit vor dem Erreichen der Zone zu entfernen und den Entfeuchtungseffekt der Zone nicht mit dem Wegschaffen größerer Mengen Oberflächenfeuchtigkeit zu belasten.

Dieser Aspekt wird besonders relevant, wenn auf die Warenbahn vor dem Abquetschen ein flüssiges Behandlungsmittel aufgetragen worden ist (Anspruch 5) und die Warenbahn davon beim Erreichen der Zone möglicherweise noch triefnaß ist. Der ersten die Zone begrenzenden Walze wird auf diese Weise außer der Trag- und Transportfunktion für die Warenbahn noch eine Zusatzfunktion als Gegenwalze zu der Quetschwalze auferlegt.

Die vorgeschaltete Auftragsvorrichtung für Behandlungsflüssigkeit kann gemäß Anspruch 6 durch ein Tauchbecken gegeben sein.

Eine vorteilhafte Anordnung des Tauchbeckens und eine vorteilhafte Warenbahnführung ergeben sich hierbei aus Anspruch 7.

Die zweite Walze kann nach Anspruch 8 angeordnet sein.

Die Quetschwalze wird vorteilhaft oberhalb der ersten Walze angeordnet, was die Einstellung eines gleichmäßigen Liniendrucks vereinfacht (Anspruch 9).

Die durch die reine Verdunstung beim Durchströmen der Warenbahn erreichte Entfeuchtung kann gesteigert werden, wenn gemäß Anspruch 10 mindestens eine der Walzen beheizt ist, so daß die Warenbahn beim Passieren des Umschlingungsbereichs eine gewisse Temperaturerhöhung erfährt.

Im gleichen Sinne wirkt die Ausgestaltung nach Anspruch 11, bei der eine Beheizung der Warenbahn von außen erfolgt.

Dies kann in der in Anspruch 12 wiedergegebenen Weise konkret bewerkstelligt werden.

Die Wirkung der Beheizung von außen kann noch gesteigert werden, wenn die Luft oder das Gas zwischen der Heizhaube und der zweiten Walze, nachdem sie weitere Anteile der nach dem Passieren der Zone noch verbliebenen Restfeuchtigkeit aus der Warenbahn aufgenommen haben, aus dem Zwischenraum herausbewegt bzw. abgesaugt werden. (Anspruch 13).

In der Zeichnung sind Ausführungsbeispiele der Erfindung dargestellt.
Fig. 1 zeigt eine schematische Seitenansicht einer ersten Ausführungsform der erfindungsgemäßen Vorrichtung;
Fig. 2 zeigt eine stark vergrößerte Wiedergabe des in Fig. 1 strichpunktiert angedeuteten Bereichs II;
Fig. 3 zeigt eine vergrößerte Wiedergabe des oberen Bereichs der Fig. 1 bei einer durch eine Heizhaube ergänzten Ausführungsform.

Die Vorrichtung 100 zum Entfeuchten einer Warenbahn W umfaßt ein Maschinengestell 1 mit zwei Querabstand voneinander aufweisenden Wangen 2, zwischen denen die verschiedenen Komponenten der Vorrichtung 100 angeordnet sind. Die Warenbahn W läuft von unten über eine etwa in halber Höhe des Maschinengestells 1 angeordnete Umlenkrolle 3 und von dort nach unten in ein nach oben offenes Tauchbecken 4 hinein, in dessen Grund eine Umlenkrolle 5 angeordnet ist, über die die Warenbahn W geleitet wird. Das Tauchbecken 4 ist bis zu einem Niveau 6, welches durch einen Überlauf 7 bestimmt wird, mit einer Behandlungsflüssigkeit gefüllt, mit der die Warenbahn W beim Passieren des Tauchbeckens 4 getränkt wird. Die Umlenkrolle 5 ist unterhalb des Niveaus 6 in der Behandlungsflüssigkeit angeordnet. Über den Überlauf 7 übertretende Behandlungsflüssigkeit wird an dem Ablauf 8 entfernt. Das Tauchbecken 4 kann zu Reinigungszwecken in die Position 4' geschwenkt werden.

Die aus der Behandlungsflüssikeit 6 auftauchende Warenbahn W wird von einer im wesentlichen oberhalb des Niveaus 6 der Behandlungsflüssikeit und oberhalb der Umlenkrolle 5 angeordneten Breitstreckwalze 9 breitgestreckt und gelangt in Breitlage etwa an der Stelle 11, d.h. etwa in einer l7Uhr-Stellung der Walze 10 (gemäß Fig. 1) auf den Umfang der in Laufrichtung der Warenbahn W "ersten" Walze 10. Die freie Strecke zwischen der Breitstreckwalze 9 und der Auflaufstelle 11 wird durch eine in die Warenbahn W eingreifende Führungsrolle 12 verringert, um eine eventuelle Faltenbildung durch eine zu lange freie Strecke der Warenbahn W zu vermeiden.

Die erste Walze 10 läuft angetrieben im Pfeilsinne um, und es umschlingt die Warenbahn W in der aus Fig. 1 ersichtlichen Weise die rechte Seite der ersten Walze 10 um etwa 180°, um die Walze 10 an der Stelle 13 etwa im Bereich des oberen Scheitels zu verlassen und in einer Übergangsstrecke W' in einem freien Bogen unterstützungslos auf eine in Laufrichtung der Waenbahn W "zweite" Walze 20 überzugehen. Das Auflaufen auf die Walze 20 erfolgt etwa an deren 3-Uhr-Stelle. Die Warenbahn W läuft um die obere Hälfte der Walze 20 um etwa 180° herum, passiert eine Umlenkrolle 34 und wird dann weitergeleitet.

Die Walzen 10, 20 weisen einen geringen Abstand 15 von z.B. 10-30 mm voneinander auf und sind gleichsinnig im wesentlichen mit gleicher Umfangsgeschwindigkeit angetrieben, wobei aber geringe Geschwindigkeitsunterschiede eingestellt werden können, z.B um den "Durchhang" des Warenbahnabschnittes W' zwischen den Walzen 10, 20 einstellen oder nachstellen zu können, der sich unter der Wirkung der Entfeuchtung verändern kann. Der in Fig. 1 wiedergegebene Bogen der Übergangsstrecke W' ist nur beispielhaft zu verstehen. Die Warenbahn W kann auch tiefer zwischen die Walzen 10, 20 hineinreichen, sollte aber die den Abstand 15 bestimmende engste Stelle nicht überschreiten.

Oben auf der Walze 10 sitzt eine Quetschwalze 30, die mit der Walze 10 einen Quetschspalt 16 bildet, im welchem die nach dem Verlassen des Tauchbeckens 4 praktisch tropfnasse und allenfalls abgestreifte Warenbahn W von einem wesentlichen Teil der oberflächlich anhaftenden Feuchtigkeit befreit wird.

Die Quetschwalze 30 ist in einer Schwinge 17 gelagert, die horizontal über einen Exzenter 18 gegenüber dem Maschinengestell 1 etwas verlagerbar ist und mittels eines hydraulischen oder pneumatischen Zylinders 19 um den Exzenter 18 zwecks Anstellung der Quetschwalze 30 gegen die erste Walze 10 verschwenkbar ist.

Die Quetschwalze 30 liegt mit ihrer Achse ungefähr in gleicher Höhe wie die Achse A₂ der zweiten Walze 20 und beläßt zu dieser einen horizontalen Abstand 21, der durch entsprechende Betätigung des Exzenters 18 einstellbar ist und den Durchgang der Luft zwischen den Walzen 10, 20 bestimmt. Die Luft tritt dann in den schmalen gebogenen Zwickel 32 und von dort durch die Warenbahn W hindurch in den Raum 28 "unter" der Warenbahn W ein. Der Zwickel 32 besteht zwischen der der Quetschwalze 30 zugewandten Oberseite der Warenbahn W in der Übergangsstrecke W' und der Oberfläche des in Fig. 2 linken unteren Quadranten der Quetschwalze 30.

Die Achsen der Walzen 10, 20 liegen in einer Ebene 22, die mit der Horizontalen einen Winkel 23 von etwa 30° bis 60° bildet, wobei die Walze 20 gegenüber der Walze 10 erhöht und auf der dem Umschlingungsbereich der Walze 10 abgelegenen Seite gelegen ist.

Entlang der Mittelebene 24 zwischen den Walzen 10, 20 ist ein als Ganzes mit 25 bezeichneter Saugkasten im Pfeilsinne verlagerbar, der über eine Saugleitung 26 an eine Vakuumpumpenanordnung angeschlossen ist. Der Saugkasten 25 ist gegen die Walzen 10, 20 offen und weist an seinen dortigen Rändern an dem Umfang der Walzen 10, 20 dichtend anliegende Dichtungen 27, 27 auf. In axialer Richtung ist der Raum 28 zwischen und "unter" dem Walzen 10, 20 durch Endplatten 31 abgedichtet. Durch die Wirkung der Vakuumpumpenanordnung entsteht also in dem Raum 28 im Inneren der Saugkammer 25, d.h. zwischen und "unter" den Walzen 10,20, ein gegenüber dem Atmosphärendruck in dem Bereich oberhalb des Warenbahnabschnittes W' erniedrigter Druck, zum Beispiel von 0,6 bar. "Unter" den Walzen 10,20 soll der der Auflageseite der Warenbahn W auf den Walzen 10,20 abgewandte Bereich sein. Der volle Atmosphärendruck steht also "oberhalb" der Walzen 10,20 an.

Wie besonders aus Fig. 2 zu erkennen ist, bildet die Übergangsstrecke W' zwischen den Walzen 10 und 20 eine Zone 29, in der von der Oberseite der Atmosphärendruck, von der Unterseite der erniedrigte Druck in dem Raum 28 wirkt. Es entsteht dadurch in der Übergangsstrecke W' eine Strömung der Luft oder des Atmosphärengases quer durch die Warenbahn hindurch auf einer der Zone 29 entsprechenden Länge, die, verglichen mit den üblichen Saugspaltbreiten von einigen Millimetern, beträchtlich ist und in dem gezeigten Ausführungsbeispiel, in welchem die Walzen 10, 20 einen gleichen Durchmesser von etwa 340 mm aufweisen, etwa 150 mm beträgt. Die Warenbahn W wird also durchströmt, während sie diese relativ lange Strecke zurücklegt und ist auf diese Weise der Entfeuchtungswirkung der Durchströmung wesentlich länger ausgesetzt als bei den bekannten Ausführungsbeispielen. Dabei wird die Warenbahn auf den die Zone 29 in Längsrichtung der Warenbahn W in beiden Richtungen begrenzenden Walzen 10, 20 rollend, d.h. praktisch reibungsfrei abgestützt. Es bedarf keiner Längszugspannung, um die Warenbahn W über die Zone 29 herüber zu bringen. Gegen die durch die Saugwirkung in der Zone 29 auftretenden Kräfte wird die Warenbahn durch die Auflage auf den Walzen 10, 20 ohne punktuelle Kraftausübung gehalten. Die Warenbahn W ist in der Übergangsstrecke W' nicht unterstützt, sondern bildet je nach den Druck- und Geschwindigkeitsverhältnissen einen mehr oder weniger tief in den Zwickel zwischen den Walzen 10,20 hineinreichenden Bogen. Durch entsprechende Steuerung des Geschwindigkeitsunterschiedes zwischen den Walzen 10,20 kann die Ausbildung des Bogens beeinflußt werden. Die Warenbahn W durchläuft die Vorrichtung 100 ansonsten in fast vollständig gebundener Warenführung.

In Fig. 3 ist eine Ausgestaltung der Vorrichtung 100 dargestellt. Fig. 3 zeigt den oberen Teil der Fig. 1. Oberhalb der zweiten Walze 20 ist eine als Ganzes mit 40 bezeichnete Heizhaube vorgesehen, die teilzylindrisch gebogen ist und der Kontur der zweiten Walze 20 mit einem gewissen radialen Abstand 48 folgt. An dem in Fig. 3 rechten Rand ist die Heizhaube 40 um einen oberhalb des Zwickels zwischen den Walzen 20 und 30 gelegenen Lagerpunkt 47 auf und nieder schwenkbar und kann aus der Betriebsstellung 40 in eine Stellung 40' hochgeschwenkt werden, wenn Reinigungs- oder Wartungsarbeiten an der Walze 20 durchzuführen sind. Die Heizhaube 40 ist doppelwandig ausgeführt und in dem Ausführungsbeispiel in vier über die Bahnbreite durchgehende, in Umfangsrichtung (bezüglich der Walze 20) voneinander getrennte Kanäle 41, 42, 43, 44 unterteilt, die von einer beheizten Wärmeträgerflüssigkeit, z.B. einem heißen Öl mäanderförmig durchströmbar sind. Das heiße Öl tritt zum Beispiel an dem Einlaß 45 ein, durchströmt den Kanal 41 senkrecht in die Zeichenebene hinein, kommt in den Kanal 42 wieder aus der Zeichenebene heraus usw.. Auf diese Weise übt die Heizhaube eine über die Breite der Warenbahn W gleichmäßige Strahlungsbeheizung auf den den oberen Teil der Walze 20 umrundenden Abschnitt der Warenbahn W aus. Der Heizbereich erstreckt sich in dem Ausführungsbeispiel etwa über 120° in Umfangsrichtung von der 1-Uhr-Stelle der Walze 20 bis zu deren 9-Uhr-Stelle.

Die Wirkung der Heizhaube 40 kann noch gesteigert werden, wenn die Luft, die in dem die Breite 48 aufweisenden Zwischenraum 49 weitere Feuchtigkeit aus der Warenbahn W aufgenommen hat, zum Beispiel im Sinne des Pfeiles 50 bewegt, z.B. aus dem Zwischenraum 49 abgesaugt wird.

## Patentansprüche

1. Vorrichtung (100) zum Entfeuchten einer kontinuierlich in ausgebreiteten Zustand in ihrer Längsrichtung transportierten Warenbahn (W),
mit einer sich quer über die Warenbahn (W) erstrekkenden schmalen Zone, in der die Warenbahn (W) auf einer oberen Flachseite einem höheren, auf der anderen, unteren Flachseite einem niedrigeren Luft- oder sonstigen atmosphärischen Druck ausgesetzt und an den quer zur Warenbahn (W) verlaufenden Rändern der Zone gegen die durch den Druckunterschied auf die Warenbahn (W) wirkenden Kräfte abgestützt ist,
mit Abstützungen an den Rändern der Zone (29), die durch einander parallele und benachbarte, jedoch nicht berührende Walzen (10,20) gebildet sind, auf denen die Warenbahn (W) auf einem Umschlingungsbereich anliegt und die mit der Warenbahn (W) mitlaufen, wobei die Warenbahn in einer Übergangsstrecke (W') frei in einem Bogen von einer Walze auf die andere übergeht und der den niedrigeren Druck aufweisende Raum (28) unterhalb der Übergangsstrecke (W') gelegen ist,
mit einer Quetschwalze (30), die mit der ersten Walze (10) einen Quetschspalt (16) bildet, durch welchen die Warenbahn (W) hindurchleitbar ist, und die im Umschlingungsbereich der Warenbahn spätestens an dem von der Warenbahn (W) zuerst erreichten Rand der Zone (29) oberhalb der ersten Walze (10) an dieser anliegt,
mit Endplatten (31) zur Abdichtung des Raums (28) zwischen und "unter" den Walzen (10,20) in axialer Richtung
und mit Absaugmitteln zur Entfernung der mit Feuchtigkeit aus der Warenbahn (W) beladenen Luft und /oder des entsprechenden atmosphärischen Gases aus dem Raum (28) unterhalb der Warenbahn (W),
**dadurch gekennzeichnet,**
**daß** die Quetschwalze (30) von der zweiten Walze (20) einen geringen Abstandsraum (21) beläßt, durch den hindurch Luft oder ein sonstiges Atmosphärengas in der Zone (29) auf die Oberseite der Warenbahn (W) gelangt, um diese zu durchströmen.

2. Vorrichtung nach Anspruch 1, **dadurch gekennzeichnet, daß** die Warenbahn (W) in der Übergangsstrecke (W') auf ihrer Oberseite unter Atmosphärendruck steht und der Raum (28) zwischen und unterhalb der Walzen (10,20) abgedichtet und an eine Saugpumpenanordnung angeschlossen ist.

3. Vorrichtung nach Anspruch 2, **dadurch gekennzeichnet, daß** ein Saugkasten (25) mit seinen Dichträndern (27,27) senkrecht zu der Ebene (22) gegen die Walzen (10,20) anstellbar ist.

4. Vorrichtung nach einem der Ansprüche 1 bis 3, **dadurch gekennzeichnet, daß** die beiden Walzen (10,20) mit im wesentlichen gleicher Umfangsgeschwindigkeit antreibbar, jedoch geringe Unterschiede der Umfangsgeschwindigkeit steuerbar sind.

5. Vorrichtung nach einem der Ansprüche 1 bis 4, **dadurch gekennzeichnet, daß** der in Laufrichtung der Warenbahn (W) ersten Walze (10) eine Auftragsvorrichtung für Behandlungsflüssigkeit vorgeschaltet ist.

6. Vorrichtung nach Anspruch 5, **dadurch gekennzeichnet, daß** die Auftragsvorrichtung ein mit der Behandlungsflüssigkeit gefülltes Tauchbecken (4) ist, durch welches die Warenbahn (W) über mindestens eine unter dem Flüssigkeitsspiegel gelegene Umlenkrolle (5) hindurchleitbar ist.

7. Vorrichtung nach Anspruch 6, **dadurch gekennzeichnet, daß** das Tauchbecken (4) unterhalb der ersten Walze (10) angeordnet ist und die Warenbahn (W) aus dem Tauchbecken (4) nach oben geführt eine Seite der ersten Walze (10) bis in deren oberen Bereich umschlingt.

8. Vorrichtung nach Anspruch 7, **dadurch gekennzeichnet, daß** die Achse (A₂) der zweiten Walze (20) auf der der Umschlingungsseite der ersten Walze (10) abgelegenen Seite derselben oberhalb der Achse (A₁) der ersten Walze (10) gelegen ist und die Achsen (A₁, A₂) in einer Ebene (22) liegen, die zur Horizontalen einen Winkel (23) von 30° bis 60° einnimmt.

9. Vorrichtung nach Anspruch 8, **dadurch gekennzeichnet, daß** die Quetschwalze (30) oberhalb der ersten Walze (10) angeordnet ist.

10. Vorrichtung nach einem der Ansprüche 1 bis 9, **dadurch gekennzeichnet, daß** mindestens eine der Walze (10, 20) beheizt ist.

11. Vorrichtung nach Anspruch 10, **dadurch gekennzeichnet, daß** die zweite Walze (20) im Umschlingungsbereich von einer Heizhaube (40) überdeckt ist.

12. Vorrichtung nach Anspruch 11, **dadurch gekennzeichnet, daß** die Heizhaube (40) doppelwandig ausgebildet und die zwischen den Wandungen bestehenden Kanäle (41, 42, 43, 44) von einem fluiden Heizmedium durchströmbar sind.

13. Vorrichtung nach Anspruch 11 oder 12, **dadurch gekennzeichnet, daß** die Luft oder das sonstige atmosphärische Gas aus dem Zwischenraum (49) zwischen der Heizhaube (40) und der die zweite Walze (20) umschlingende Warenbahn (W) herausbewegbar ist.

## Claims

1. Apparatus (100) for dehumidifying a web of fabric (W) transported continuously in the stretched-out state in the longitudinal direction,
with a narrow zone which extends transversely across the web (W) and in which the web (W) is exposed to a higher air or other atmospheric pressure on a top flat side and a lower air or other atmospheric pressure on the other bottom flat side and is supported, at the edges of the zone extending transversely to the web of fabric (W), against the forces acting on the web (W) as a result of a pressure difference,
with supports at the edges of the zone (29), which are formed by rollers (10, 20) which are parallel and adjacent one another but which do not touch one another and on which the web (W) is in contact over a wrapping zone and which rotate with the web (W), the web passing freely in an arc from one roller to the other in a transition section (W') and the space (28) which has the lower pressure being situated beneath the transition section (W'),
with a squeezer roller (30) which with the first roller (10) forms a squeeze nip (16) through which the web (W) is passable and which in the wrapping zone of the web bears against the first roller (10) at the latest at that edge of the zone (29) above the first roller (10) which is first reached by the web (W),
with end plates (31) to seal off the space (28) between and "underneath" the rollers (10, 20) in the axial direction,
and with suction extraction means for removing from the web (W) the moisture-laden air and/or the corresponding atmospheric gas from the space (28) beneath the web (W),
**characterised in that** the squeeze roller (30) leaves a small gap (21) from the second roller (20), through which gap air or another atmospheric gas in the zone (29) reaches the top of the fabric web (W) in order to flow through the latter.

2. Apparatus according to claim 1, **characterised in that** the web of fabric (W) is at atmospheric pressure on its upper side in the transition section (W') and the space (28) between and underneath the rollers (10, 20) is sealed off and connected to a suction pump arrangement.

3. Apparatus according to claim 2, **characterised in that** a suction box (25) is adapted to be set against the rollers (10, 20) by its sealing edges (27, 27) perpendicular to the plate (22).

4. Apparatus according to any one of claims 1 to 3, **characterised in that** the two rollers (10, 20) are adapted to be driven at substantially the same circumferential speed, but slight differences in the circumferential speed are controllable.

5. Apparatus according to any one of claims 1 to 4, **characterised in that** the first roller (10) in the direction of movement of the web of fabric (W) is preceded by an applicator device for treatment liquid.

6. Apparatus according to claim 5, **characterised in that** the applicator device is an immersion tank (4) filled with treatment liquid, through which the web of fabric (W) can be passed over at least one deflecting roller (5) situated beneath the liquid level.

7. Apparatus according to claim 6, **characterised in that** the immersion tank (4) is disposed beneath the first roller (10) and the web of fabric (W) is taken upwards from the immersion tank (4) and wraps around one side of the first roller (10) as far as its upper zone.

8. Apparatus according to claim 7, **characterised in that** the axis (A₂) of the second roller (20) on the side thereof remote from the wrapping side of the first roller (10) is situated above the axis (A₁) of the first roller (10) and the axes (A₁, A₂) are situated in a plane (22) including an angle (23) of 30° to 60° to the horizontal.

9. Apparatus according to claim 8, **characterised in that** the squeeze roller (30) is disposed above the first roller (10).

10. Apparatus according to any one of claims 1 to 9, **characterised in that** at least one of the rollers (10, 20) is heated.

11. Apparatus according to claim 10, **characterised in that** the second roller (20) is covered by a heating hood (40) in the wrapping zone.

12. Apparatus according to claim 11, **characterised in that** the heating hood (40) is of double-walled construction and the ducts (41, 42, 43, 44) existing between the walls are adapted to carry a flow of a fluid heating medium.

13. Apparatus according to claim 11 or 12, **characterised in that** the air or other atmospheric gas can be moved out of the gap (49) between the heating hood (40) and the web of fabric (W) wrapping the second roller (20).

## Revendications

1. Dispositif (100) pour déshumidifier une bande de matériau (W) transportée sans fin en son sens longitudinal dans son état déployé, comprenant :
- une zone étroite, s'étendant transversalement sur la bande de matériau (W), dans laquelle la bande de matériau (W) est exposée sur un côté plat supérieur à une plus haute et sur un autre côté plat inférieur à une plus basse pression d'air ou autre pression atmosphérique et est appuyée sur les bords de la zone se déroulant transversalement à la bande de matériau (W), contre les forces qui s'exercent sur la bande de matériau (W) du fait de la différence de pression,
- des appuis sur les bords de la zone (29) qui sont formés par des cylindres (10, 20) voisins et parallèles l'un à l'autre mais qui ne se touchent pas, sur lesquels la bande de matériau (W) s'applique sur une partie d'enroulement et qui sont entraînés avec la bande de matériau (W), la bande de matériau (W) passant librement dans un arc d'un cylindre à l'autre sur un trajet de passage (W'), et l'espace (28) de pression plus basse étant placé au-dessous du trajet de passage (W'),
- un cylindre assouplisseur (30) qui forme avec le premier cylindre (10) une fente d'assouplissement (16) à travers laquelle la bande de matériau (W) peut être guidée et qui, au plus tard dans la partie d'enroulement de la bande de matériau (W), s'applique sur celle-ci sur le bord de la zone (29) qu'atteint d'abord la bande de matériau (W) au-dessus du premier cylindre (10),
- des plaques terminales (31) pour étanchéifier l'espace (28) entre les cylindres (10, 20) et " au-dessous " de ceux-ci en direction axiale, et
- des moyens d'aspiration pour éliminer l'air chargé d'humidité provenant de la bande de matériau (W) et/ou le gaz atmosphérique correspondant provenant de l'espace (28) au-dessous de la bande de matériau (W),
**caractérisé en ce que**
le cylindre assouplisseur (30) laisse un faible écart (21) à travers lequel de l'air ou un autre gaz atmosphérique parvient dans la zone (29) sur le côté supérieur de la bande de matériau (W) afin de la traverser.

2. Dispositif selon la revendication 1,
**caractérisé en ce que**
la bande de matériau (W) est soumise à la pression atmosphérique dans le trajet de passage (W') sur son côté supérieur, et l'espace (28) entre les cylindres (10, 20) et au-dessous de ceux-ci est étanchéifié et relié à une installation de pompes d'aspiration.

3. Dispositif selon la revendication 2,
**caractérisé en ce qu'**
une chambre d'aspiration (25) avec des bords étanches (27, 27) peut être réglée contre les cylindres (10, 20) perpendiculairement au plan (22).

4. Dispositif selon l'une des revendications 1 à 3,
**caractérisé en ce que**
les deux cylindres (10, 20) peuvent être entraînés pour l'essentiel avec la même vitesse périphérique mais peuvent être commandés avec de faibles différences de la vitesse périphérique.

5. Dispositif selon l'une des revendications 1 à 4,
**caractérisé en ce qu'**
un dispositif d'application pour un liquide de traitement est connecté en amont du premier cylindre (10) dans la direction de déplacement de la bande de matériau (W).

6. Dispositif selon la revendication 5,
**caractérisé en ce que**
le dispositif d'application est une cuve d'immersion (4) remplie du liquide de traitement au travers de laquelle la bande de matériau (W) peut être guidée grâce à au moins une poulie de renvoi (5) placée au-dessous de la surface du liquide.

7. Dispositif selon la revendication 6,
**caractérisé en ce que**
la cuve d'immersion (4) est placée au-dessous du premier cylindre (10) et la bande de matériau (W), guidée vers le haut hors de la cuve d'immersion (4), entoure un côté du premier cylindre (10) jusqu'à sa partie supérieure.

8. Dispositif selon la revendication 7,
**caractérisé en ce que**
l'axe (A₂) du deuxième cylindre (20) est placé sur le côté du premier cylindre (10), éloigné du côté d'enroulement dudit premier cylindre, au-dessus de l'axe (A₁) du premier cylindre (10), et les axes (A₁, A₂) sont placés dans un plan (22) qui fait un angle (23) de 30° à 60° par rapport à l'horizontale.

9. Dispositif selon la revendication 8,
**caractérisé en ce que**
le cylindre assouplisseur (30) est placé au-dessus du premier cylindre (10).

10. Dispositif selon l'une des revendications 1 à 9,
**caractérisé en ce qu'**
au moins l'un des cylindres (10, 20) est chauffé.

11. Dispositif selon la revendication 10,
**caractérisé en ce que**
le deuxième cylindre (20) est recouvert d'une cloche de chauffage (40) dans la partie d'enroulement.

12. Dispositif selon la revendication 11,
**caractérisé en ce que**
la cloche de chauffage (40) est formée de deux parois et les canaux (41, 42, 43, 44) existants entre les parois peuvent être parcourus par un moyen de chauffage fluide.

13. Dispositif selon la revendication 11 ou 12,
**caractérisé en ce que**
l'air ou l'autre gaz atmosphérique provenant de l'espace intermédiaire (49) peut être expulsé entre la cloche de chauffage (40) et la bande de matériau (W) entourant le deuxième cylindre (20).
